# EUROPÄISCHE PATENTSCHRIFT

(11) **EP 0 565 008 B1**
(45) Veröffentlichungstag und Bekanntmachung des Hinweises auf die Patenterteilung: **22.05.1996**
(21) Anmeldenummer: 93105552.9
(22) Anmeldetag: 03.04.1993
(51) Int. Cl.: H01H 83/04, H01H 71/04

(54) **Prüftastenanordnung für einen Fehlerstrom- oder Differenzstromschutzschalter**
Test button device for an earth fault circuit breaker or a differential current circuit breaker
Dispositif à bouton de contrôle pour disjoncteur pour courant de défaut ou à courant différentiel

(30) Priorität: 09.04.1992 DE 4211915
(43) Veröffentlichungstag der Anmeldung: 13.10.1993
(73) Patentinhaber: ABB PATENT GmbH, D-68309 Mannheim (DE)
(72) Erfinder: Schmitt, Volker, W-6919 Bammental (DE); Goehle, Rolf, W-6906 Leimen (DE)
(74) Vertreter: Rupprecht, Klaus, Dipl.-Ing.

(56) Entgegenhaltungen:
- EP-A- 0 451 481
- FR-A- 2 437 692
- FR-A- 2 609 209

## Beschreibung

Die Erfindung betrifft eine Prüftastenanordnung für einen Fehlerstrom- oder Differenzstromschutzschalter nach dem Oberbegriff des Anspruchs 1 (DE 4011 680 A1).

Eine derartige Prüftastenanordnung dient bei Fehlerstrom- oder Differenzstromschutzschaltern dazu, die Funktionssicherheit und Funktionsbereitschaft des Fehlerstrom- oder Differenzstromschutzschalters zu überprüfen. Mittels einer Prüftaste wird ein Prüfstromkreis geschlossen, mit dem der Auslöser zum Ansprechen gebracht wird, wodurch ein Schaltschloß entklinkt wird und die Kontaktstellen geöffnet werden.

Aus der DE 40 11 680 A1 ist eine Prüftastenanordnung der eingangs genannten Art bekanntgeworden, bei der mit der Schaltwelle, an der die beweglichen Kontaktstücke des Fehlerstrom- oder Differenzstromschutzschalters angebracht sind, eine Schaltstellungsanzeige zusammenwirkt, wobei die Koppelung zwischen der Schaltwelle bzw. den beweglichen Kontaktstücken und der Schaltstellungsanzeige mittels einer Federanordnung bewirkt wird. Die Prüftaste wirkt auf eine weitere Federanordnung, deren freies Ende im eingeschalteten Zustand des Fehlerstrom- oder Differenzstromschutzschalters durch Druck auf die Prüftaste mit der Verbindung zwischen der Schaltwelle und der Schaltstellungsanzeige kontaktiert wird. Damit der Prüfstromkreis bei ausgeschaltetem Fehlerstromschutzschalter nicht geschlossen werden kann, besitzt die Federanordnung eine bestimmte Länge, die so bemessen ist, daß im Ausschaltzustand das freie Ende der Federanordnung nicht mit der Verbindung zwischen Schaltwelle und Schaltstellungsanzeige in Berührung gebracht werden kann. Gleichwohl aber kann die Prüftaste vollständig eingedrückt werden, und in dem Fall, wenn die Federanordnung beschädigt ist, ist eine Kontaktierung dennoch möglich.

Aufgabe der Erfindung ist es, eine Prüftastenanordnung der eingangs genannten Art zu schaffen, bei der ein Schließen des Prüfstromkreises bei ausgeschaltetem Fehlerstrom- oder Differenzstromschutzschalter sicher verhindert wird.

Diese Aufgabe wird erfindungsgemäß gelöst durch die Merkmale des Anspruchs 1.

Dadurch nämlich, daß die von den Schaltstücken beim Schalten bestätigbare und verstellbare Platte mit ihrem zweiten Ansatz in den Bewegungsweg der Prüftaste bei einer Ausschalthandlung bewegt wird, kann die Prüftaste bei ausgeschaltetem Fehlerstrom- oder Differenzstromschutzschalter nicht in Einschaltstellung verbracht werden, wodurch ein Schließen des Prüfstromkreises mit Sicherheit verhindert ist.

Erfindungsgemäß sind zwei Lösungsmöglichkeiten vorhanden.

Zum einen kann gemäß kennzeichnenden Merkmalen des Anspruchs 2 die Platte einen Fortsatz aufweisen, der mit einem an der Schaltwelle angeordneten Vorsprung zusammenwirkt, wodurch die Schaltwelle auf den Fortsatz einwirkt und die Platte in Richtung Ausschaltstellung bewegt.

Damit dabei die Platte immer in Einschaltstellung zurückgebracht wird, ist gemäß kennzeichnenden Merkmalen des Anspruchs 3 eine Druckfeder vorgesehen.

Es besteht auch die Möglichkeit, an der Schaltwelle einen federnden Stift anzubringen, mit dem die Schaltwelle mit der Platte gekuppelt ist, wie in den kennzeichnenden Merkmalen des Anspruchs 4 angegeben ist. In diesem Fall ist die Platte zweckmäßig bezogen auf das Gehäuse, welches den Fehlerstrom- oder Differenzstromschutzschalter umgibt, gemäß Anspruch 5 drehbar gelagert.

Weitere vorteilhafte Ausgestaltungen und Verbesserungen der Erfindung sind den weiteren Unteransprüchen zu entnehmen.

Anhand der Zeichnung, in der zwei Ausführungsbeispiele der Erfindung dargestellt sind, sollen die Erfindung sowie weitere vorteilhafte Ausgestaltungen und Verbesserungen der Erfindung näher erläutert und beschrieben werden.

Es zeigen:
- Figuren 1 bis 4: je eine Einsicht von der Seite in einer ersten Ausführungsform einer Prüftastenanordnung, in unterschiedlichen Schaltstellungen: Kontaktberührung, Einschalt-, Aus- und Ausschaltstellung,
- Figur 5: eine Aufsicht in Pfeilrichtung V auf die Prüftastenanordnung gemäß Figur 1,
- Figur 6: eine Aufsicht gemäß Pfeilrichtung VI auf die Anordnung nach Figur 1 und
- Figuren 7 bis 9: je eine Seitenansicht ähnich der der Figuren 1 bis 4 einer weiteren Ausführungsform der Prüftastenanordnung in den Stellungen Kontaktberührung, Ein- und Ausstellung.

Die Figuren 1 bis 4 zeigen jeweils eine Einsicht in ein elektrisches Schaltgerät, vorzugsweise in einen Fehlerstromschutzschalter, wobei die für die Erfindung wichtigen Teile gezeichnet und die für die Erfindung weniger wichtigen Teile weggelassen sind. Das Schaltgerät, oder genauer der Fehlerstromschutzschalter 10 besitzt ein Gehäuse 11, von dem lediglich der vordere Teil, also der Teil, der der Befestigungsebene entgegengesetzt ist, zu sehen ist. Das Gehäuse 11 besitzt in der Frontwand 12 eine Öffnung 13. Innerhalb des Gehäuses 11 befindet sich parallel zu der Seitenwandung 14 eine Führungsplatte 15, an der eine Verschiebeplatte 16 geführt ist, die an der der Frontwand zugewandten Kante eine senkrecht dazu verlaufende rechteckförmige Fahne 17 aufweist, deren der Frontwand 12 zugewandte Fläche 18 mit unterschiedlichen Farbschichten beschichtet ist. An der entgegengesetzt liegenden Kante 19 ist ein bumerangförmiger Fortsatz 20 senkrecht dazu angeordnet, wobei der Fortsatz 20 über eine senkrecht zur Führungsplatte verlaufende Verbindungslasche 21 an der Kante 19 angeformt ist. Der Fortsatz 20 verläuft dabei in Verlängerung der in der Zeichnung Figur 1 links befindlichen Kante 22, die senkrecht zur Frontwand 12 verläuft.

Unterhalb des Fortsatzes 20 befindet sich ein festes Kontaktstück 23, welches an einer Kontaktstückhalteschiene 24 befestigt ist und das mit einem beweglichen Kontaktstück 25 zusammenwirkt, welches an einem Kontakthebel 26 befestigt ist, das in einem nicht näher dargestellten und lediglich durch Umrisse angedeuteten Kontakthebelträger 27 geführt ist, wobei der Kontakthebel 26 den Kontakthebelträger 27 durchgreift und an der entgegengesetzt liegenden, der Frontwand zugewandten Seite den Kontakthebelträger 27 in der Einschaltstellung überragt, wie durch die Bezugsziffer 26 in diesem Bereich angedeutet. An dem Kontakthebelträger 27 ist eine parallel zu der Kontaktträger-Drehachse 28 verlaufende Nase 29 angeformt, gegen die das freie Ende des Vorsprunges 20 zum Anliegen kommt, wie auch aus der Figur 6 zu ersehen.

Die Platte 16 besitzt eine Ausnehmung 30, in die eine Druckfeder 31 eingesetzt ist, die gegen einen ortsfesten Anschlag 32 anliegt und die Platte 16 dauernd in Pfeilrichtung P in der Zeichnung nach links beaufschlagt.

Die der Kante 22 entgegengesetzt liegende Kante 33 besitzt einen senkrecht dazu vorragenden Vorsprung 34, an dem senkrecht dazu ein Steg 35 angeformt ist; der Steg 35 verläuft senkrecht zur Platte und senkrecht zu der vorderen Frontwand 12.

Das Gehäuse 11 besitzt auf der in der Figur 1 rechts gelegenen Seite einen Rücksprung 36, durch den eine Ausnehmung 37 gebildet ist, in der eine Prüftaste 38 senkrecht zur Frontwand 12 geführt ist, wobei die Prüftaste 38 einen senkrecht zur Frontwand 12 verlaufenden Arm 39 aufweist, an dessen freiem Ende eine nach innen vorspringende Nase 40 angeformt ist, die hinter einen Anschlag 41 am Gehäuse 11 greift, so daß der Bewegungsweg der Prüftaste 38 in Pfeilrichtung F begrenzt ist.

Die Prüftaste 38 besitzt eine senkrecht zu der vorderen Frontwand 12 verlaufende Stange 42.

Innerhalb des Fehlerstromschutzschalters ist ortsfest ein Federträger 43 vorgesehen, der einen Zapfen 44 aufweist, der parallel zur Drehachse 28 verläuft und um den herum eine Kontaktfeder 45 schraubenfederartig herumgewickelt ist.

Einer der freien Schenkel, nämlich der Schenkel 46 der Kontaktfeder 45 übergreift den inneren Bereich des Fehlerstromschutzschalters und besitzt ein U-förmiges Ende 47, mit einem an den Schenkel 46 anschließenden Quersteg 48 und einem an dessen freiem Ende angeformten, parallel und unter einem Winkel zu dem Schenkel 46 nach unten zum Kontakthebel 26 abgebogenen Längssteg 49, wobei der Biegewinkel alpha so bemessen ist, daß das freie Ende des Längssteges 49 dauernd gegen das kontaktstückabseitige Ende des Kontakthebels 26 federnd anliegt. Auf diese Weise erhält man eine elektrisch-leitende Verbindung zwischen dem Kontakthebel und dem schraubenfederartigen Bereich 45a.

Der Federträger 43, der in der Figur 5 in Aufsicht gezeichnet ist, besitzt eine parallel zur Frontwand 12 verlaufende Plattform 50, auf der Nasen 51 angeformt sind, die einen Leitungsdraht 52 führen, der auf der Plattform parallel zu dem Führungszapfen 44 verläuft. Der Zapfen 44 ist an einer Haltewand 53 angeformt, die senkrecht zur Plattform in Richtung zur Frontwand verläuft, wobei die Haltewand 53 parallel zu der Platte 16 ausgerichtet ist.

Das der Haltewand 53 benachbarte Ende des Leitungsdrahtes 52 ist parallel dazu in einem Schenkelende 54 abgebogen, welches Schenkelende ebenso auf der Plattform aufliegt und mittels einer Haltenase 55 festgehalten ist.

Das andere Ende des schraubenfederförmigen Bereiches 45a der Kontaktfeder 45 ist tangential zum Zapfen 44 auf der der Plattform 50 entgegengesetzt liegenden Seite, also oberhalb des Zapfens 44 von dem Bereich 45a weggebogen und parallel zu der Zapfenachse des Zapfens 44 als bewegliches Kontaktelement 56 abgebogen.

Das bewegliche Kontaktelement 56 befindet sich, wie in den Figuren 1 bis 4 ersichtlich ist, im Bewegungsreich der Stange 42, so daß es dann, wenn auf die Prüftaste 38 entgegen der Pfeilrichtung F gedrückt wird, gegen das als festes Kontaktstück dienende Schenkelende 54 des Leitungsdrahtes 52 angedrückt wird.

Wie aus der Figur 5 ersichtlich ist, ist der Leitungsdraht 52 ein Bein eines Widerstandes 57, dessen anderes Bein 58 entweder mit einem Phasenleiter - wenn die Schiene 24 im Leitungspfad des Nulleiters des Fehlerstromschutzschalters liegt - oder mit dem Nulleiter, wenn die Schiene 24 im Leitungspfad eines Phasenleiters liegt, verbunden ist.

Die Figur 1 zeigt den Fehlerstromschutzschalter in dem Zustand, wenn beim Einschaltvorgang das bewegliche Kontaktstück 25 gerade das feste Kontaktstück 23 berührt. Dabei liegt das freie Ende des Fortsatzes 20 an der Nase 29 an.

Die Figur 2 zeigt die Einschaltstellung, bei der der Kontakthebel in der Zeichnung Figur 2 links von der Drehachse 28 liegt; man erkennt, daß der Fortsatz 20 frei von der Nase 29 ist.

Wenn der Schalter in Ausschaltstellung geht, dann bewegt sich der Kontakthebel 26 und zusammen mit dem Kontakthebelträger auch die Nase 29 in Ausschaltstellung, wobei die Nase 29 gegen den Fortsatz 20 anschlägt und den Fortsatz 20 und damit die Platte 16 entgegen dem Druck der Druckfeder 31 nach rechts drückt, so daß der Vorsprung 34 unter einen Absatz 59 an der Stange 42 gelangt; der Absatz 59 ist im Bereich der Drückfläche 38a der Prüftaste 38 parallel zur Stange 42 angeformt und zwar dergestalt, daß der Absatz 59 sich exakt oberhalb des Bewegungsweges des Vorsprunges 34 befindet.

Man erkennt aus der Figur 3, daß in der sog. Ausstellung der Absatz 59 gegen den Vorsprung 34 zum Anliegen kommt und daß der Schenkel bzw. das bewegliche Kontaktelement 56 nicht gegen den Schenkel bzw. das Schenkelende 54 des Leitungsdrahtes angedrückt werden kann, wie es bei der Ausführung nach Figur 1 der Fall ist.

Die Figur 4 zeigt den Fehlerstromschutzschalter in Ausschaltstellung; man erkennt auch hier, daß der Absatz 59 dann, wenn die Prüftaste 38 nach unten gedrückt werden soll, gegen den Vorsprung 34, anschlägt, so daß der Prüftastenkontakt 54/56 nicht geschlossen werden kann.

Aus der Figur 6 ist ersichtlich, daß die Platte 16 an ihrer oberen und unteren Kante jeweils zwei Führungsnasen 60 und 6-1 aufweist, die die Führungsplatte 15 oben und unten hintergreifen, so daß die Platte 16 parallel zu den oberen und unteren Kanten, die ebenfalls parallel zur vorderen Frontwand verlaufen, verschiebbar ist.

Eine weitere Ausführungsform der Erfindung zeigen die Figuren 7 bis 9. Für gleiche Teile sollen die gleichen Bezugsziffern verwendet werden.

Innerhalb des Gehäuses 11 befindet sich die Führungsplatte 15, die Drehachse 28 für den Kontakthebelträger 27, an dem der Kontakthebel 26 angebracht ist, der das bewegliche Kontaktstück 25 trägt, welches mit dem festen Kontaktstück 23 in Berührung gelangt.

Man erkennt in der Ausführung nach Figur 7, daß anstatt der Verschiebbaren Platte 16 eine Verdrehplatte 70 über eine Achse 71 an der Führungsplatte 15 drehbar angelenkt ist. An der frontwandseitigen Kante der Verdrehplatte 70 ist senkrecht zu ihr eine der Fläche 18 entsprechende Lasche 72 befestigt; senkrecht zu der Verbindungslinie zwischen der Lasche 72 und der Achse 71 ist auf der den Kontaktstücken 25 und 23 entgegengesetzt liegenden Kante der Verdrehplatte ein Fortsatz 73 angeformt, der die gleiche Funktion besitzt wie der Vorsprung 34. Der Fehlerstromschutzschalter 10 besitzt die Prüftaste 38 mit der Stange 42 und dem Absatz 59.

An dem distalen Ende der Verdrehplatte 72 ist ein Loch 74 vorgesehen, in dem ein Ende eines Kupplungshebels 75 eingehängt ist, wogegen das andere Ende an dem Kontakthebelträger 27 angelenkt ist. Der Schenkel 46 der Feder 45, der nur teilweise eingezeichnet ist, ist so ausgebildet und mit dem beweglichen Kontaktstück 23 verbunden wie oben beschrieben.

Die Figur 7 zeigt das Schaltgerät in Kontaktberührungsstellung, also in derjenigen Stellung, in der beim Einschaltvorgang das bewegliche Kontaktstück 25 gerade das feste Kontaktstück 23 berührt. Beim weiteren Einschaltvorgang verändert sich lediglich die Stellung des Kontakthebels 26, während die Stellung der Verdrehplatte 70 unverändert ist.

In der sog. Einschaltstellung oder Kontaktberührungsstellung der Figuren 8 bzw. 7 kann die Prüftaste 38 gedrückt werden, so daß der Schenkel 56 der Kontaktfeder 45 mit dem Schenkel 54 des Leitungsdrahtes 52 mit dem Widerstand 57 in Verbindung gebracht werden kann und ein Stromkreis zwischen dem Kontakthebel 26 und einem entsprechenden Leiter geschlossen wird.

Bei der Ausschaltstellung, bei der der Kontakthebelträger über das Kupplungsteil bzw. den Kupplungshebel 75 die Verdrehplatte 70 in Uhrzeigersinn verschwenkt, gelangt der Fortsatz 73 unter den Absatz 59 der Prüftaste 38, so daß der Fortsatz 73 ein vollständiges Hineindrücken der Prüftaste 38 behindert bzw. verhindert.

Oben ist erwähnt, daß sowohl die Platte 16 als auch die Verdrehplatte 70 senkrecht dazu je eine Lasche 17 bzw. 72 aufweisen. Diese Laschen können mit unterschiedlichen Farben beschichtet sein, beispielsweise kann die Fläche 17 links von der Mittellinie 17a grün und die Fläche rechts davon rot beschichtet sein, so daß im Einschaltzustand die rot beschichtete Fläche durch die Öffnung 13 sichtbar ist, wogegen im Ausschaltzustand die grüne Fläche erkennbar ist. In gleicher Weise kann auch die Lasche 72 beschichtet sein, so daß durch die Öffnung 13 im Einschaltzustand rot und im Ausschaltzustand grün signalisiert werden kann.

## Patentansprüche

1. Prüftastenanordnung für einen Fehlerstrom- oder Differenzstromschutzschalter (10), mit einer senkrecht zur Befestigungsebene des Schalters (10) verschiebbaren, von der der Befestigungsstelle abgewandten Vorderseite betätigbaren Prüftaste (38), die auf ein bewegliches Prüfkontaktstück (56) einwirkt, mit dem ein Prüfstromkreis geschlossen oder geöffnet wird, und mit einer Anzeige (17), die Stellung der beweglichen Schaltkontaktstücke (25) des Schalters (10) anzeigt, wobei die Anzeige (17) einen flächigen ersten Ansatz (17) aufweist, der vor ein im Bereich der Vorderseite angeordnetes Fenster (13) bewegbar ist, dadurch gekennzeichnet, daß die Anzeige (17) eine von den Schaltkontaktstücken (23, 25) beim Schalten betätigbare und verstellbare Platte (16, 70) umfaßt, die einen zweiten Ansatz (34, 73) aufweist, der bei einer Ausschalthandlung in den Bewegungsweg der Prüftaste (38) gelangt und so eine Betätigung der Prüftaste und ein Einschalten des Prüfstromkreises verhindert.

2. Prüftastenanordnung nach Anspruch 1, mit einer die Schaltkontaktstücke tragenden Schaltwelle, dadurch gekennzeichnet, daß die Platte (16) einen Fortsatz (20) aufweist, der mit einem an der Schaltwelle (28) angeordneten Vorsprung (29) zusammenwirkt, der auf den Fortsatz beim Ausschalten einwirkt und die Platte in Richtung Ausschaltstellung bewegt.

3. Prüftastenanordnung nach Anspruch 1 oder 2, dadurch gekennzeichnet, daß die Platte (16) von der Kraft einer Druckfeder (31) verschiebbar ist, wobei die Kraft der Druckfeder die Platte in Richtung Einschaltstellung beaufschlagt.

4. Prüftastenanordnung nach einem der vorherigen Ansprüche, dadurch gekennzeichnet, daß an der Schaltwelle ein federnder Stift (75) angebracht ist, der mit der Platte (70) gekuppelt ist.

5. Prüftastenanordnung nach einem der vorherigen Ansprüche, dadurch gekennzeichnet, daß die Platte (70) bezogen auf das Gehäuse ortsfest drehbar gelagert ist.

6. Prüftastenanordnung nach einem der vorherigen Ansprüche, dadurch gekennzeichnet, daß die Platte (70) an einer Platine (15) gelagert ist.

7. Prüftastenanordnung nach einem der vorherigen Ansprüche, dadurch gekennzeichnet, daß an der Platte (70) ein Schnappvorsprung (71) angeformt ist, der - ein Lager bildend - in eine Ausnehmung in der Platine einrastbar ist.

8. Prüftastenanordnung nach einem der vorherigen Ansprüche, dadurch gekennzeichnet, daß die Platte eine durch zwei Nasen oder ein Loch (74) gebildete Ausnehmung aufweist, in die der federnde Stift eingreift.

9. Prüftastenanordnung nach einem der vorherigen Ansprüche, dadurch gekennzeichnet, daß das bewegliche Prüfkontaktstück durch ein Ende (56) eines Schraubenfederabschnittes (45) gebildet ist, dessen anderes Ende federnd an einem Schaltkontaktstück angedrückt ist.

10. Prüftastenanordnung nach einem der vorherigen Ansprüche, dadurch gekennzeichnet, daß der Prüfstromkreis ein Drahtelement (52) aufweist, das mit einem Ende eines Widerstandselementes (57) verbunden ist und das mit dem beweglichen Prüfkontaktstück (56) zusammenwirkende feste Prüfkontaktstück bildet.

## Claims

1. Test key arrangement for an earth-leakage current circuit-breaker or differential-current circuit-breaker (10), having a test key (38) which can be displaced perpendicular to the mounting plane of the circuit-breaker (10), can be operated from the front side averted from the mounting point and acts on a movable test contact piece (56) by means of which a test circuit is closed or opened, and having an indicator (17) which indicates the position of the movable switching contact pieces (25) of the circuit-breaker (10), the indicator (17) having a planar first shoulder (17) which can be moved in front of a window (13) arranged in the region of the front side, characterised in that the indicator (17) comprises a plate (16, 70) which can be operated and adjusted by the switching contact pieces (23, 25) during switching and has a second shoulder (34, 73) which during a disconnection operation passes into the path of motion of the test key (38) and thus prevents operation of the test key and switching on of the test circuit.

2. Test key arrangement according to Claim 1, having a control shaft which supports the switching contact pieces, characterised in that the plate (16) has an extension (20) which interacts with a projection (29) which is arranged on the control shaft (28) and acts on the extension during disconnection and moves the plate in the direction of the disconnected position.

3. Test key arrangement according to Claim 1 or 2, characterised in that the plate (16) can be displaced by the force of a compression spring (31), the force of the compression spring pressurising the plate in the direction of the switched-on position.

4. Test key arrangement according to one of the preceding claims, characterised in that a resilient pin (75) which is coupled to the plate (70) is mounted on the control shaft.

5. Test key arrangement according to one of the preceding claims, characterised in that the plate (70) is mounted in a rotatable fashion fixed with reference to the housing.

6. Test key arrangement according to one of the preceding claims, characterised in that the plate (70) is mounted on a board (15).

7. Test key arrangement according to one of the preceding claims, characterised in that a snap-fit projection (71) which - forming a bearing - can snap into place in a recess in the board is integrally formed on the plate (70).

8. Test key arrangement according to one of the preceding claims, characterised in that the plate has a recess which is formed by two lugs or one hole (74) and in which the resilient pin engages.

9. Test key arrangement according to one of the preceding claims, characterised in that the movable test contact piece is formed by an end (56) of a helical spring segment (45) whose other end is pressed resiliently on a switching contact piece.

10. Test key arrangement according to one of the preceding claims, characterised in that the test circuit has a wire element (52) which is connected to one end of a resistance element (57) and forms the fixed test contact piece interacting with the movable test contact piece (56).

## Revendications

1. Dispositif à bouton de contrôle pour un disjoncteur à courant de défaut ou un disjoncteur différentiel (10) avec un bouton de contrôle (38) qui coulisse perpendiculairement au plan de fixation du disjoncteur (10), est actionné depuis la face avant éloignée du point de fixation et agit sur un contact de contrôle (56) mobile à l'aide duquel un circuit de contrôle est ouvert ou fermé, et avec un moyen d'affichage (17) qui indique la position des contacts de commutation (25) mobiles du disjoncteur (10), le moyen d'affichage présentant un premier segment (17) plan qui peut être déplacé devant une fenêtre (13) disposée dans la région de la face avant, caractérisé par le fait que le moyen d'affichage (17) comprend une plaque (16, 70) qui est actionnée et déplacée par les contacts de commutation (23, 25) lors de la commutation, laquelle plaque comporte un deuxième segment (34, 73) qui lors d'une action de coupure est amenée sur le trajet de déplacement du bouton de contrôle (38) et empêche ainsi un actionnement dudit bouton de contrôle et une fermeture du circuit de contrôle.

2. Dispositif à bouton de contrôle selon la revendication 1, avec une axe de commutation qui porte les contacts, caractérisé par le fait que la plaque (16) présente un prologement (20) qui coopère avec une saillie (29) disposée sur l'axe de commutation (28), laquelle saillie, lors de la coupure agit sur le prolongement et déplace la plaque en direction de la position d'ouverture.

3. Dispositif à bouton de contrôle selon la revendication 1 ou 2, caractérisé par le fait que la plaque (16) est déplacée par la force d'un ressort de compression (31), la force du ressort de compression s'exerçant sur la plaque dans la direction de la position de fermeture.

4. Dispositif à bouton de contrôle selon l'une des revendications précédentes, caractérisé par le fait qu'une tige (75) élastique qui est couplée à la plaque (70) est montée sur l'axe de commutation.

5. Dispositif à bouton de contrôle selon l'une des revendications précédentes, caractérisé par le fait que la plaque (70) est montée stationnaire et pivotante par rapport au boîtier.

6. Dispositif à bouton de contrôle selon l'une des revendications précédentes, caractérisé par le fait que la plaque (70) est montée sur une platine (15).

7. Dispositif à bouton de contrôle selon l'une des revendications précédentes, caractérisé par le fait qu'une saillie d'encliquetage (71) est aménagée sur la plaque (70), laquelle saillie forme un palier est peut être engagée dans un évidement de la platine.

8. Dispositif à bouton de contrôle selon l'une des revendications précédentes, caractérisé par le fait que la plaque comporte un évidement formé par deux ergots ou par un trou (74), dans lequel pénètre la tige élastique.

9. Dispositif à bouton de contrôle selon l'une des revendications précédentes, caractérisé par le fait que le contact de contrôle mobile est formé par une extrémité (56) d'un tronçon de ressort hélicoïdal (45) dont l'autre extrémité est pressée élastiquement contre un contact de commutation.

10. Dispositif à bouton de contrôle selon l'une des revendications précédentes, caractérisé par le fait que le circuit de contrôle présente un fil (52) qui est relié à une extrémité d'un résistancc (57) et forme le contact de contrôle fixe coopérant avec le contact de contrôle mobile (56).
